# EUROPÄISCHE PATENTSCHRIFT

(11) **EP 0 014 461 B1**
(45) Veröffentlichungstag und Bekanntmachung des Hinweises auf die Patenterteilung: **16.02.1983**
(21) Anmeldenummer: 80100574.5
(22) Anmeldetag: 05.02.1980
(51) Int. Cl.: B21D 9/07, B21D 7/024

(54) **Biegevorrichtung für Metallrohre**
Device for bending metal tubes
Dispositif pour cintrer des tubes métalliques

(30) Priorität: 09.02.1979 DE 2904885
(43) Veröffentlichungstag der Anmeldung: 20.08.1980
(73) Patentinhaber: Rothenberger GmbH & Co. Werkzeuge-Maschinen KG, D-6000 Frankfurt/Main (DE)
(72) Erfinder: Rothenberger, Günter, D-6380 Bad Homburg v.d.H (DE)
(74) Vertreter: Zapfe, Hans, Dipl.-Ing.

## Beschreibung

Die Erfindung betrifft eine Biegevorrichtung für Metallrohre mit une ohne Kunststoffummantelung, insbesondere für Installationsrohre, bestehend aus einem Segment eines flachen Zylinders, auf dessen Umfang eine den Biegeradius R₁ des Rohres bestimmende Nut angeordnet ist und dem ein Widerlager für die tangentiale Halterung des Rohres zur Nut und eine zur Zylinderachse konzentrische Achse für das Ansetzen eines Hebels zugeordnet sind, der beim Biegevorgang mittels der Achse kontinuierlich und konzentrisch um das Segment schwenkbar ist und an dem auf einer zur Segmentachse parallelen Achse ein Druckstück mit einer Arbeitsfläche angeordnet ist, die in einer parallel zu den Achsen verlaufenden Ebene einen etwa halbkreisförmigen, konkaven Querschnitt mit dem Radius Rₒ aufweist.

Durch die US-A-2820504 ist eine Rohrbiegevorrichtung mit einem torusförmigen Druckstück bekannt, welches mit einem Betätigungshebel eine starre Einheit bildet. Dieses Druckstück ist beim Biegevorgang nicht um eine konzentrische Achse des Zylindersegments in einem Durchgang unter Ausführung einer Gleitbewegung auf dem Rohr schwenkbar. Vielmehr wird das Druckstück auf dem Rand des Zylindersegments auf Schienen geführt, so daß durch mehrfaches Hebeln des Druckstücks um gedachte Schwenkachsen, die auf den Schienen liegen, das Rohr abschnittweise in die Nut des Zylindersegments hineingedrückt wird. Das Druckstück ist also eine Art Formpresse, dessen innere Form der äußeren Form des fertig gebogenen Rohres entspricht. Mit der bekannten Vorrichtung sind absolut glatte Biegungen nicht zu erzielen, vielmehr sind Abdrücke des Druckstücks in regelmäßigen Abständen auf der Rohroberfläche zu sehen.

Durch die GB-A-1384575 ist eine Biegevorrichtung für die Herstellung zusätzlicher Krümmungen an bereits gebogenen Rohren bekannt, deren Wirkungsprinzip eine Art kinematische Umkehrung des Wirkungsprinzips der eingangs beschriebenen Biegevorrichtung darstellt. Hierbei ist das Druckstück ortsfest angeordnet, und das Zylindersegment mit der Umfangsnut ist,- hydraulisch angetrieben, gegenüber dem Druckstück schwenkbar. Das Druckstück ist jedoch nach Art einer Dachrinne ausgeführt, d. h. es verläuft in Rohrrichtung geradlinig. Damit sind keine anderen Wirkungen zu erzielen, als mit dem eingangs beschriebenen Gegenstand auch.

Durch die US-A-3 410 125 ist gleichfalls eine Biegevorrichtung mit einem Zylindersegment und einer Umfangsnut vorbekannt, die sich gegenüber einem zweiteiligen Druckstück um die Achse des Zylindersegments verschwenken lassen. Hierbei zieht das Druckstück das Rohr in die Umfangsnut hinein. Auch hierbei ist das Druckstück in Längsrichtung des Rohres geradlinig ausgebildet, da aus ihm das zunächst gestreckte Rohr herausgezogen wird. Auch hiermit ist keine andere Wirkung zu erzielen, als mit dem eingangs beschriebenen Gegenstand auch.

Durch die US-A-2171 907 ist eine Biegevorrichtung der eingangs beschriebenen Gattung bekannt, bei der das Druckstück in Umfangsrichtung umsetzbar ist und auf seinem Umfang mehrere Nuten für das Zusammenwirken mit Segmenten unterschiedlicher Durchmesser bzw. Krümmungsradien aufweist. Sämtliche Nuten weisen jedoch gerade Mantellinien auf.

Mit Ausnahme des auf einem anderen Wirkungsprinzip beruhenden Gegenstandes der US-A-2 820 504 besitzen sämtliche vorstehend beschriebenen Biegevorrichtungen Druckstücke, deren dem Rohr bzw. Segment zugekehrte Arbeitsfläche als Halbzylinderfläche ausgebildet und zu dem zu biegenden Rohr komplementär ist. Eine derartige Fläche ist konkav, aber nur in bezug auf einen Querschnitt, der in einer Ebene liegt, die parallel zu den bzw. durch die Achsen von Segment und Druckstück verläuft. Die Mantellinien verfaufen in allen fällen geradlinig.

Mit einer derartigen Biegevorrichtung lassen sich Rohre aus Weichkupfer bis hinab zu einem Verhältnis von Biegeradius R₁ zu Rohrdurchmesser Dₒ von etwa 3 : 1 ohne weiteres biegen. Dies gilt jedenfalls für lristallationsrohre aus Weichkupfer mit Außendurchmessern von beispielsweise 15, 18 oder 22 mm und einer Wandstärke von 1,0 bis 1,5 mm. Im Installationswesen wird ein möglichst kleiner Biegeradius angestrebt, wobei die Biegung faltenfrei, auf jeden Fall aber ohne Risse erfolgen soll. Ein weiteres Kriterium ist eine möglichst geringe Abplattung, d. h. eine Abweichung vom ursprünglichen Kreisquerschnitt des Rohres. Im allgemeinen gilt eine Abplattung von etwa 10% des ursprünglichen Rohrdurchmessers als tolerierbar.

Bereits beim Biegen von Rohren aus Weichkupfer mittels der bekannten Biegevorrichtung war ein erheblicher Kraftaufwand erforderlich, dessen Größe natürlich durch die Länge eines Handhebels und/oder durch ein Übersetzungsgetriebe beeinflußt werden konnte. Dieser Kraftaufwand hinterließ aber bereits Spuren am gebogenen Rohr, beispielsweise im Hinblick auf die bereits genannte Abplattung und im Hinblick auf sichtbare Eindrücke an der Stelle, an der das Rohr am Widerlager anliegt. Der hohe Kraftbedarf läßt sich etwa wie folgt erklären : in der Ausgangsstellung von Biegevorrichtung und (geradem) Rohr liegt die Achse des Druckstücks, welches auch als Gleitschuh bezeichnet wird, in einer Ebene, die im wesentlichen senkrecht zur Rohr- und Segmentachse verläuft. Wird nun das Druckstück bzw. der Gleitschuh gegenüber dem Rohr um die Segmentachse bewegt, so stellt sich das Druckstück im wesentlichen so zu der der Druckstückachse am nächsten liegenden Rohroberfläche ein, daß die Mantellinien der Arbeitsfläche tangential zur Rohroberfläche verlaufen. Aufgrund der unvermeidbaren Reibung, die durch Gleitmittel zwar gemindert, aber nicht aufgehoben werden kann, hat das Druckstück die Tendenz, um seine Achse zu kippen, wodurch aufgrund der gegebenen geometrischen Verhältnisse der Anpressdruck vergrößert wird, obwohl der Abstand der Achsen von Segment und Druckstück unverändert bleibt. Infolge des beträchtlichen Übersetzungsverhältnisses spielt sich dieser Vorgang am Rande der Selbsthemmung ab, wobei erhebliche Zugkräfte auf die außenliegenden Fasern des Rohres ausgeübt werden. Es kann angenommen werden, daß sowohl diese Zugkräfte als auch der verstärkte Anpressdruck des Druckstücks die Ursache für die verhältnismäßig große Abplattung des Rohrquerschnitts bei Weichkupfer sind. Diese Abplattung ist nahezu unvermeidbar, obwohl sowohl die Umfangsnut im Segment als auch die Arbeitsfläche im Druckstück komplementär zum Rohr ausgebildet sind.

Zum Stande der Technik gehört auch eine Biegevorrichtung der eingangs beschriebenen Gattung, bei der das Druckstück als Rolle ausgebildet ist, die einen negativen Torus darstellt, d. h. die konkave Umdrehungsfläche der Rolle wird durch einen halben Kreisbogen gebildet. Es wurde überraschend festgestellt, daß auch hierdurch die Verhältnisse nicht wesentlich verbessert werden, offenbar deswegen, weil das zu biegende Rohr unter dem Einfluß der erheblichen Verformungskräfte auf verschiedenen Durchmessern an der Rollenoberfläche anliegt, so daß auch hierdurch wieder eine spürbare Bremswirkung erzeugt wird.

Sobald die Rohre aus Weichkupfer durch Rohre aus Hartkupfer, Messing oder Stahl ersetzt werden, haben sich die Biegevorrichtungen mit den bekannten Druckstücken bei den geforderten kleinen Biegeradien als überhaupt nicht brauchbar erwiesen. Rohre aus Hartkupfer, d. h. solche Rohre, die unmittelbar aus dem Ziehvorgang des Herstellerwerks kommen, werden von Installateuren gern verwendet, weil sie eine größere Festigkeit haben und außerdem noch preiswerter sind.

Sobald ein Rohr aus Hartkupfer in eine der Beigevorrichtungen eingesetzt wird, die für Rohre aus Weichkupfer ohne weiteres verwendbar sind, stellt sich ein außerordentlich großer Kraftbedarf ein, der bereits nach einer geringfügigen Biegung des Rohres von etwa 10 bis 15 Grad zu einem deutlich sichtbaren Fließen des Kupfers und dann zu einem abrupten Einreißen des Rohres auf der Außenseite führt. Ähnliche Verhältnisse stellen sich bei Messing- und Stahlrohren ein. Verhältnisse R1: Do von 3 : 1, ja sogar von 5 : 1, lassen sich auf diese Weise nicht erreichen. Mit Kunststoff ummantelte Rohre lassen sich mit den angegebenen Biegevorrichtungen auch bei großen Biegeradien nicht verarbeiten, weil der Gleitschuh die Kunststoffhaut abschält, so daß das gebogene Rohr verworfen werden müßte.

Der Erfindung liegt die Aufgabe zugrunde, eine Biegevorrichtung der eingangs beschriebenen Art anzugeben, mit der sowohl Rohre aus Weichkupfer als auch aus Hartkupfer sowie Messig- und Stahlrohre mit einem möglichst kleinen Verhältnis Rᵢ : Dₒ zuverlässig, mit möglichst geringer Abplattung und bei kleinem Kraftbedarf gebogen werden können.

Die Lösung der gestellten Aufgabe erfolgt bei der eingangs angegebenen Biegevorrichtung erfindungsgemäß dadurch, daß die Arbeitsfläche des Druckstücks als Torusfläche ausgebildet ist, deren großer Radius R₂ zwischen dem zwei- bis zehnfachen des Biegeradius R₁ des Rohres liegt und daß die Enden der Torusfläche an den Übergangsstellen « A und « B in die Stirnseiten des Druckstücks abgerundet sind.

Die Ausbildung der Arbeitsfläche als Torusfläche bedeutet im Prinzip, daß das Druckstück in einer senkrecht zu den Achsen verlaufenden Ebene I-I zusätzlich konkav ausgebildet ist. Diese Maßnahme hat im Hinblick auf ein ungebogenes Rohr zur Folge, daß sich das Druckstück nur mit zwei im wesentlichen halbkreisförmigen Linien auf dem Rohr abstützt, bzw., daß die Mitte des Druckstücks, die in unmittelbarer Nähe der Druckstückachse liegt, gegenüber der Rohroberfläche zurückgesetzt ist. Die Abrundung der Übergangsstellen zwischen der Torusfläche und den Stirnseiten des Druckstücks hat zur Folge, daß der Gleitvorgang begünstigt wird und daß Schmiermittel, die entweder bereits als Ziehöle auf der Rohroberfläche vorhanden sind oder in Form besonderer Gleitmittel nachträglich aufgebracht werden, beim Biegevorgang leichter zwischen Arbeitsfläche und Rohroberfläche gelangen können, und zwar aufgrund einer durch die Abrundung gegebenen Keilwirkung. Es hat sich hierbei als völlig ausreichend erwiesen, einen minimalen Kantenradius von 0,5 mm vorzusehen.

Es wurde überraschend gefunden, daß durch die erfindungsgemäße Maßnahme im Gegensatz zu der aufgrund der Hertz'schen Beziehungen an sich zu erwartenden Verschlechterung der Verhältnisse eine wesentliche Verbesserung eintritt : so konnten beispielsweise Rohre aus Hartkupfer, Messing und Stahl mit einem Außendurchmesser von 18 mm ohne weiteres mit einem Biegeradius zwischen 45 und 65 mm versehen werden, wobei bei Hartkupfer gegenüber Weichkupfer noch eine Kraftersparnis von rund 30 % (unter sonst gleichen Übersetzungsverhältnissen) beobachtet wurde. Die Rohroberfläche war einwandfrei und wies keinerlei Falten auf. Auch an der Stelle des Widerlagers war kein Eindruck zu beobachten. Die Abplattung lag zwischen 0,8 und 1,2 mm, d. h. zwischen etwa 4,5 und 6,7 %. Dies ist deutlich weniger als die in einschlägigen Verarbeitungsrichtlinien angegebenen Grenzwerte von 10 % des Rohrdurchmessers.

Optimale Verhältnisse im Hinblick auf den Biegevorgang werden durch die Merkmale im Kennzeichen des Anspruchs 2 erhalten, wobei eine Optimierung der Verhältnisse etwa bei R₂ : R₁ = 5 : 1 beobachtet werden kann. In ganz besonders zweckmäßiger Weise erstreckt sich die Torusfläche, in Bezug zum Umfang des Segments gesetzt, über einen Winkelbereich « a » zwischen 40 und 50 Grad, wobei es zweckmäßig ist, die Achse des Druckstücks in dessen Längörichtung geringfügig außermittig anzuordnen, damit die mit dem Rohr zusammenwirkenden Enden des Druckstücks unterschiedlich lange Hebelarme bilden, deren Länge mit « X und « Y » bezeichnet wird. Je nach den Verformungseigenschaften des Rohres kann dabei die Länge « Y desjenigen Hebelarms, der in Arbeitsstellung vom Segment am weitesten entfernt ist, um etwa 20 bis 40 % kürzer oder länger ausgewählt werden, als die Länge « X des anderen Hebelarms. Wenn « Y kürzer ist als « X ist der Anpressdruck der dem Segment am nächsten liegenden Kante des Druckstücks geringfügig kleiner als am entgegengesetzten Ende des Druckstücks, so daß das Druckstück auf dem Rohr noch leichter gleitet.

Im Hinblick auf das Biegen von mit Kunststoff ummantelten Metallrohren, insbesondere von Stahlrohren, hat es sich als besonders zweckmäßig erwiesen, das Druckstück aus einem mechanisch hoch beanspruchbaren Kunststoff herzustellen, wie beispielsweise Polyamid. Zur Erhcöhung der mechanischen Festigkeit dieses Materials ist es besonders zweckmäßig, den Kunststoff mit Glasfasereinlagen zu versehen oder Metalleinlagen einzubetten, die vorzugsweise in Längsrichtung des Druckstücks ausgerichtet sind. Ganz besonders zweckmäßig ist es hierbei, einen Kunststoff zu verwenden, der entweder von Natur aus gute Gleiteigenschaften hat oder mit Gleitmitteln versehen ist.

Weitere vorteilhafte Ausgestaltungen des Erfindungsgegenstandes und deren Vorzüge gehen aus den übrigen Unteransprüchen hervor. Dies gilt insbesondere für die Dimensionierung der Länge sowie für die geometrische Anordnung des Druckstücks im Hebel gemäß den Merkmalen im Kennzeichen der Ansprüche 5 und-6. Diese Merkmale werden leichter verständlich im Zusammenhang mit den Figuren erläutert.

Ein Ausführungsbeispiel des Erfindungsgegenstandes wird nachfolgend anhand der Figuren 1 bis 6 näher beschrieben.

Es zeigen :
Figur 1 einen Horizontalschnitt durch eine vollständige Biegevorrichtung mit eingesetztem Rohr in Ausgangsstellung (ausgezogen) sowie in einer Zwischenstellung (strichpunktiert) bei der Herstellung eines Rohrkrümmers von 90 Grad, und zwar entlang der Symmetrieebene I-I in Figur 2,
Figur 2 eine Draufsicht auf den Gegenstand von Figur 1 in Richtung des Pfeils II, wobei der das Segment und das Druckstück umgreifende, gegabelte Hebel im Bereich der Lagerstellen der Achsen teilweise geschnitten ist,
Figur 3 eine perspektivische Ansicht des Druckstücks in vergrößertem Maßstab,
Figur 4 eine Draufsicht auf einen fertigen Rohrkrümmer zur Erläuterung der für die Beurteilung wichtigen kristischen Abmessungen,
Figur 5 einen Teilausschmitt aus Figur 1 mit einer Zusatzeinrichtung für größere Rohrdurchmesser, und
Figur 6 eine Seitenansicht der Zusatzeinrichtung nach Figur 5,

In den Figuren 1 und 2 ist ein Segment 10 in Form eines flachen Zylinders dargestellt, welches mit einer umlaufenden Nut 11 versehen ist, die einen halbkreisförmigen Querschnitt hat, der zu dem zu biegenden Rohr komplementär ist. Beim Biegen des Rohres legt sich dieses in die Nut 11 hinein, so daß diese den Biegeradius bestimmt. Beiderseits der Nut 11 werden zwei Flansche 12 und 13 gebildet, deren Außendurchmesser mit dem Biegeradius R₁ übereinstimmt. Konzentrisch zur Nut 11 ist im Segment 10 eine Achse 14 angeordnet, die von zwei Nabenteilen 15 und 16 umgeben ist, die auf beiden Seiten des Segments 10 geringfügig über dessen Begrenzungsflächen hinausragen.

Das Segment 10 ist dadurch entstanden, daß auf einer Seite unter Bildung einer ebenen Anschlagfläche 17 ein kleinerer Teil entfernt worden ist. An einer Umfangsstelle 18 wurde zusätzlich ein Teil der Flanschen 12 und 13 entlang einer ebenen Fläche entfernt, jedoch so, daß der Grund der Nut 11 unberührt blieb. Gegen die Anschlagfläche 17 ist mittels einer Schraube 19 eine Basisplatte 20 verspannt, die an ihrer Unterseite merklich über das Segment 10 und die Achse 14 hinausragt und dort eine in der Dicke abgesetzte Spannfläche 21 für das Einspannen der Vorrichtung in einen Schraubstock besitzt. Die Basisplatte 20 enthält eine Ausnehmung 22, die sich über die gesamte Höhe des Segments 10 erstreckt und auf einer Seite durch eine schräge Fläche 23 begrenzt ist, die in etwa tangential in den Nutengrund übergeht. Auf der gegenüberliegenden Seite ist die Ausnehmung 22 mit einem Widerlager 24 versehen, welches einen halbkreisförmigen Ausschnitt 25 mit einem Vorsprung 26 bildet. Lage und Form des Widerlagers 24 sind in der Weise getroffen, daß ein Rohr 27 gemäß Figur 1 so in den Ausschnitt 25 und in die Nut 11 eingesetzt werden kann, daß es tangential zum Nutengrund und senkrecht zur Anschlagfläche 17 verläuft. Der Berührungspunkt der Tangente liegt in einer Ebene Eₗ, die durch die Achse 14 und zur Anschlagfläche 17 parallel verläuft.

Auf die Achse 14 ist ein gegabelter Hebel 28 in radialer Richtung aufschiebbar, und zwar mittels je eines Schlitzes 29, der der Achse 14 angepaßt ist. Der Hebel 28 besitzt zwei Schenkel 28a und 28b, die das Segment 10 und das Rohr 27 umgreifen. Zwischen den Schenkeln 28a und 28b ist ausserdem ein Druckstück 30 angeordnet, welches auf einer zur Achse 14 parallelen Achse 31 schwenkbar ist und eine Arbeitsfläche 32 aufweist, die im Querschnitt, d. h. in einer Ebene, die zu den Achsen 14 und 31 parallel verläuft, halbkreisförmig ausgebildet ist. Wie aus Fig. 1 zusätzlich hervorgeht, ist das Druckstück bzw. die Arbeitsfläche zusätzlich in einer senkrecht zu den Achsen 14 und 31 verlaufenden Ebene, die in Fig. 2 mit I-I bezeichnet ist, konkav ausgebildet, und zwar bildet die Arbeitsfläche 32 eine Torusfläche, deren großer Radius R₂ dem Fünffachen des Biegeradius R₁ entspricht. Der kleine Radius Rₒ der Torusfläche entspricht dabei dem Radius des Rohres 27. Der Mittelpunkt des großen Radius R₂ liegt noch um ein erhebliches Maß ausserhalb des linken Bildrandes in Fig. 2. Ein Torus ist ein schlauchringförmiger mathematischer Körper, der durch Drehung eines Kreises um eine in seiner Ebene liegende, ihn nicht schneidende Achse entsteht. Es versteht sich, daß auch geringe Abweichungen von der mathematisch exakten Definition zulässig sind.

Wie aus den Figuren 1 und 2, insbesondere aber aus Figur 3 hervorgeht, wird die Arbeitsfläche 32 auf einer Langseite des im übrigen quaderförmigen Druckstücks 30 angeordnet, wobei die Enden der Torusfläche an den Übergangsstellen A und B in die Stirnseiten 33 und 34 gut abgerundet sind. Die Schnittlinien der Torusfläche mit den Stirnseiten 33 und 34 sind - unter Vernachlässigung der Abrundung - Halbkreise, die dem Querschnitt des Druckstücks 30 entlang der Achse 31 entsprechen.

Länge und Anordnung des Druckstücks 30 im Hebel 28 sind dabei gemäß Figur 1 so getroffen, daß in der Ausgangsstellung die eine Übergangsstelle A im wesentlichen in der Ebene E₁ liegt, die senkrecht zum Rohr 27 und radial zur Segmentachse 14 verläuft. Die andere Übergangsstelle B liegt in einer Ebene E2, die gleichfalls radial zur Segmentachse 14 verläuft, aber mit der Ebene E₁ einen Winkel von 45 Grad einschließt. In dieser Ausgangsstellung liegt das Druckstück 30, welches auch als Gleitschuh bezeichnet werden kann, an den (halbkreisförmigen) Übergangsstellen A und B am Rohr 27 an, wenn nur eine geringe Kraft auf den Hebel 28 im Uhrzeigersinne ausgeübt wird. Zur Betätigung des Hebels 28 von Hand ist dieser mit einer Griffstange 35 versehen, durch die der Hebel 28 etwa auf das Vier- bis Fünffache verlängert wird (nicht dargestellt).

Sobald auf den Hebel 28 im Uhrzeigersinne eine größere Kraft ausgeübt wird, beginnt das Druckstück 30 auf dem Rohr 27 zu gleiten und dieses in die Nut 11 hinein zu biegen. Nach einem Schwenkwinkel des Hebels 28 von etwa 70 Grad ist die in Figur 1 strichpunktiert wiedergegebene Stellung erreicht, in bezug auf welche die Bezugszeichen mit einem (') versehen sind. Es ist zu erkennen, daß hierbei die Stirnseite 33' eine im wesentlichen radiale Stellung zur Segmentachse 14 beibehalten hat. Der nach Vollendung des Weges des Hebels 28 um weitere 20 Grad erzeugte Rohrkrümmer ist ausschnittweise in Figur 4 dargestellt, aus der auch die Dimensionen R₁ und Dₒ zu ersehen sind.

Aus Figur 3 ist noch zu ersehen, daß innerhalb des Druckstücks 30 eine Bohrung 36 für die Achse 31 angeordnet ist, die zwischen den beiden Stirnseiten 33 und 34 außermittig angeordnet ist, wobei die Abstände bzw. Hebelarme X und Y gebildet werden. Bei einem bevorzugten Ausführungsbeispiel betrug das Verhältnis X : Y = 44 : 35. Zu Figur 3 wäre noch nachzutragen, daß das Aussehen der torusförmigen Arbeitsfläche 32, die auf beiden Seiten von Flanschsektoren 37 und 38 begrenzt ist, übertrieben dargestellt ist, um die Anschaulichkeit zu verbessern.

In Figur 5 ist ein Ausschnitt aus Figur 1 dargestellt. Zu erkennen ist der obere Teil des Segments 10 mit der Nut 11 und der Anschlagfläche 17, an die mittels der Schraube 19 die Basisplatte 20 verspannt ist. Diese enthält die Ausnehmung 22 und das Widerlager 24, welches mit dem halbkreisförmigen Ausschnitt 25 versehen ist. In den Ausschnitt 25 ist das Rohr 27 eingelegt ; insoweit besteht vollständige Übereinstimmung mit Figur 1. Darüberhinaus ist auf der dem Segment 10 gegenüberliegenden Seite der Basisplatte 20 bzw. des Widerlagers 24 eine Rückhaltevorrichtung 40 angeordnet. Diese besteht aus einer Klinke 41, deren Aussehen durch die Figur 6 verdeutlicht wird. Die Klinke 41 ist aus einer Platte hergestellt und in einer Ebene schwenkbar, die zu das Widerlager 24 tragenden Basisplatte 20 parallel verläuft. Der lichte Abstand zwischen der Basisplatte 20 und der Klinke 41 hat das maß « s • . Dieses Maß « s kann in der Praxis zwischen dem halben und mehreren Rohrdurchmessern liegen. Die Klinke 41 ist um eine Achse 42 schwenkbar, die durch eine Schraube 43 gebildet wird, die mit der Basisplatte 20 verschraubt ist. Der Abstand zwischen Basisplatte und Klinke 41 wird durch eine Distanzhülse 43 eingehalten, wobei die Verschraubung in der Weise getroffen ist, daß die Klinke 41 auf der Schraube 43 frei drehbar ist. Die Achse 42 verläuft zur Längsachse des Rohres 27 parallel.

Gemäß Figur 6 besitzt die Klinke 41 eine Bohrung 44 für das Durchstecken der Schraube 43, einen Betätigungshebel 45 und eine Klinkennase 46, deren Innenfläche 47 im wesentlichen konzentrisch zur Mittenachse der Bohrung 44 und damit zur Schwenkachse verläuft. Durch eine geringe Exzentrizität wird dafür Sorge getragen, daß beim Herunterdrücken des Betätigungshebels 45 in Richtung des Pfeils 48 eine zunehmende Querkraft auf ds Rohr 27 ausgeübt wird. Durch diese Querkraft wird das Rohr 27 vom Segment 10 weg in den Ausschnitt 25 des Widerlagers 24 hineingedrückt.

Durch diese zusätzliche Verspannung des Rohres 27 gegen das Widerlager 24, die in Richtung der Reaktionskraft der Biegekraft erfolgt, wird folgendes erreicht : Unter dem Einfluß der Biegekraft hat das Rohr 27 die Tendenz, sich außerhalb der eigentlichen Biegezone geringfügig elastisch zu verformen, wodurch der in Figur (5) jenseits des Segments 10 liegende Teil des Rohres 27 sich geringfügig nach links bewegt. Dies ist offenbar die Ursache dafür, daß das Rohr 27 beim Biegevorgang geringfügig in Richtung des Pfeils 49 nachrutscht. Jedenfalls zeigen sich auf der dem Segment 10 zugekehrten Seite der Rohrbiegung gelegentlich und insbesondere bei größeren Rohrdurchmessern, d. h. bei solchen oberhalb 20 mm, ohne die Zusatzeinrichtung gemäß den Figuren 5 und 6 geringfügige Welligkeiten, die das Aussehen des Rohrkrümmers ungünstig beeinflussen. Durch die Klinke 41 werden sowohl die elastische Querbewegung des Rohres als auch das Nachrutschen praktisch vollständig verhindert, so daß das Welligwerden des Rohres in jedem Falle unterbleibt. Die Klinke 41 erzeugt aufgrund der Distanzhülse 43 bzw. des Abstandes « s ein der elastischen Ausbiegung entgegengesetztes Biegemoment auf das Rohr 27, welches das Rohr 27, welches das Rohr 27 in der vorbestimmten Lage in der Nut 11 festhält. Auf diese Weise ist ein seitliches Herausbewegen des Rohres 27 aus der Nut 11 weitgehend ausgeschaltet, so daß die beim Biegen ansonsten erfolgende und durch die Flanschen 12 bzw. 13 (Figur 2) nicht verhinderte Abplattung des Rohres zu einem ovalen Querschnitt weitgehend verhindert wird. Die Zusatzeinrichtung gemäß den Figuren 5 und 6 sorgt durch ihr Zusammenwirken mit den übrigen Vorrichtungsteilen jedenfalls dafür, daß die Qualität des gebogenen Rohres zusätzlich verbessert wird.

## Patentansprüche

1. Biegevorrichtung für Metallrohre (27) mit und ohne Kunststoffummantelung, insbesondere für Installationsrohre, bestehend aus einem Segment (10) eines flachen Zylinders, auf dessen Umfang eine den Biegeradius R₁ des Rohres (27) bestimmende Nut (11) angeordnet ist und dem ein Widerlager (24) für die tangentiale Halterung des Rohres (27) zur Nut (11) und eine zur Zylinderachse konzentrische Achse (14) für das Ansetzen eines Hebels (28) zugeordnet sind, der beim Biegevorgang mittels der Achse (14) kontinuierlich und konzentrisch um das Segment (10) schwenkbar ist und an dem auf einer zur Segmentachse (14) parallelen Achse (31) ein Druckstück (30) mit einer Arbeitsfläche (32) angeordnet ist, die in einer parallel zu den Achsen (14, 31) verlaufenden Ebene einen etwa halbkreisförmigen, konkaven Querschnitt mit dem Radius Rₒ aufweist, dadurch gekennzeichnet, daß die Arbeitsfläche (32) des Druckstücks (30) als Torusfläche ausgebildet ist, deren großer Radius R₂ zwischen dem Zwei- bis Zehnfachen des Biegeradius R₁ des Rohres (27) liegt und daß die Enden der Torusfläche an den Übergangsstellen (« A und « B •) in die Stirnseiten (33, 34) des Druckstücks abgerundet sind.

2. Biegevorrichtung nach Anspruch 1, dadurch gekennzeichnet, daß der große Radius R₂ des Torus zwischen dem Vier- bis Sechsfachen des Biegeradius R₁ des Rohres liegt.

3. Biegevorrichtung nach Anspruch 1, dadurch gekennzeichnet, daß der Kantenradius an den Übergangsstellen (« A und « B ») der Torusfläche in die Stirnseiten (33, 34) des Druckstücks (30) mindestens 0,5 mm beträgt.

4. Biegevorrichtung nach Anspruch 1, dadurch gekennzeichnet, daß die Arbeitsfläche (32) auf einer Langseite des im übrigen quaderförmigen Druckstücks (30) angeordnet ist.

5. Biegevorrichtung nach Anspruch 1, dadurch gekennzeichnet, daß Länge und Anordnung des Druckstücks (30) im Hebel (28) so getroffen sind, daß in der Ausgangsstellung (Figur 1) die eine übergangsstelle (« A ») im wesentlichen in einer Ebene « E1 » fiegt, die senkrecht zum Rohr (27) und radial zur Segmentachse (14) verläuft, und die andere übergangsstelle (« B •) in einer Ebene « E2 », die gleichfalls radial zur Segmentachse (14) verläuft, wobei die Ebenen E₁ und E2 einen Winkel « a zwischen 30 und 60 Grad, vorzugsweise zwischen 40 und 50 Grad einschliessen, und daß in dieser Ausgangsstellung das Druckstück (30) mit beiden Übergangsstellen « A und « B am Rohr (27) anliegt.

6. Biegevorrichtung nach Anspruch 5, dadurch gekennzeichnet, daß die Achse (31) des Druckstücks (30) unter Bildung von zwei Abständen « X » und « Y_{"} in Längsrichtung des Druckstücks in diesem angeordnet ist, und daß das Verhältnis X : Y zwischen 1,4 und 0,7 gewählt ist.

7. Biegevorrichtung nach Anspruch 1, dadurch gekennzeichnet, daß das Druckstück (30) aus einem Kunststoff besteht.

8. Biegevorrichtung nach Anspruch 7, dadurch gekennzeichnet, daß das Druckstück (30) aus glasfaserverstärktem Kunststoff besteht.

9. Biegevorrichtung nach Anspruch 7, dadurch gekennzeichnet, daß der Kunststoff mit Metalleinlagen versehen ist.

10. Biegevorrichtung nach Anspruch 7, dadurch gekennzeichnet, daß das Druckstück (30) ein Gleitmittel enthält.

11. Biegevorrichtung nach Anspruch 1, dadurch gekennzeichnet, daß auf der dem Segment (10) gegenüberliegenden Seite des Widerlagers (24) mit in Längsrichtung des Rohres (27) gesehenem Abstand « s von diesem eine Rückhaltevorrichtung (40) angeordnet ist, durch welche das Rohr (27) vom Segment (10) weg gegen das Widerlager (24) verspannbar ist.

12. Biegevorrichtung nach Anspruch 11, dadurch gekennzeichnet, daß die Rückhaltevorrichtung (40) aus einer Klinke (41) besteht, die in einer Ebene, die zu einer das Widerlager (24) tragenden Basisplatte (20) parallel verläuft, um eine parallel zum Rohr (27) verlaufende Achse (42) schwenkbar ist.

## Claims

1. Bending device for metal tubes (27) with or without plastic coating especially for plumbing, comprising a segment (10) of a plain cylinder, on the periphery of which is arranged a groove (11) corresponding to the bend radius R₁ of the tube (27) and to which is connected an abutment (24) for the tangential locating of the tube (27) in the groove (11) and an axle (14) concentric with the axis of the cylinder for holding a lever (28), which is pivotable during the bending operation by means of the axle (14) continuously and concentrically about the segment (10) and on which is arranged a pressure member (30) on an axle (31) parallel to the segment axis (14) with a working face (32), which has a concave cross-section with a radius Rₒ, substantially semi-circular in form, in a plane running parallel to the axles (14, 31), characterised in that the working face (32) of the pressure member (30) is formed as a toroidal surface of which the larger radius R₂ lies between two and ten times the bend radius R₁ of the tube (27) and that the ends of the toroidal surface at their edges (« A and « B ») with the end faces (33, 34) of the pressure member are rounded off.

2. Bending device according to claim 1, characterised in that the large radius R₂ of the torus lies between four and six times the bend radius R₁ of the tube.

3. Bending device according to claim 1, characterised in that the edge radius at the edges (« A and « B ») of the toroidal surface and the end faces (33, 34) of the pressure member (30) is at least 0.5 mm.

4. Bending device according to claim 1, characterised in that the working face (32) is arranged on a long side of an otherwise cuboidal pressure member (30).

5. Bending device according to claim 1, characterised in that the length and arrangement of the pressure member (30) in the lever (28) are so chosen that in the initial position (Figure 1) the one edge (« A ») lies substantially in a plane « E1 » which extends peprendicularly to the tube (27) and radially of the segment axis (14), and the other edge (« B ») in a plane « E2 » which likewise extends radially of the segment axis (14), the planes E₁ and E₂ enclosing an angle « a » between 30 and 60 degrees, preferably between 40 and 50 degrees, and in that in this initial position the pressure member (30) lies with both edges « A and « B on the tube (27).

6. Bending device according to claim 5, characterised in that the axle (31) of the pressure member (30) is located in the pressure member space from the ends thereof respectively by distances « X and « Y » and that the ratio X : Y is chosen to be between 1.4 and 0.7.

7. Bending device according to claim 1, characterised in that the pressure member (30) is of plastic.

8. Bending device according to claim 7, characterised in that the pressure member (30) is of glass fibre reinforced plastic.

9. Bending device according to claim 7, characterised in that the plastic is provided with metal inserts.

10. Bending device according to claim 7, characterised in that the pressure member (30) contains a lubricant.

11. Bending device according to claim 1, characterised in that on the side of the abutment (24) opposite the segment (10) is arranged a counter-holding device (40) spaced therefrom by a distance « s » in the lengthwise direction of the tube (27), by which the tube (27) can be braced away from the segment (10) against the abutment (24).

12. Bending device according to claim 11, characterised in that the counter-holding device (40) comprises a latch (41) which is pivotable in a plane which extends parallel to a base plate (20) carrying the abutment (24) and about an axis (42) running parallel to the tube (27).

## Revendications

1. Cintreuse pour les tubes métalliques (27), avec et sans revêtement plastique, en particulier pour tubes pour installation, comportant un segment (10) d'un cylindre plat, à la périphérie duquel est disposée une rainure (11) correspondant au rayon de cintrage R₁ du tube (27) et auquel correspondent une contre-butée (24) pour le maintien tangentiel du tube (27) par rapport à la rainure (11) et un axe (14) concentrique à l'axe du cylindre pour application d'un levier (28) qui, au moyen de l'axe (14), peut pivoter, lors du processus de cintrage, de façon continue et concentriquement au segment (10) et sur lequel est disposé, sur un axe (31) parallèle à l'axe du segment (14), un sabot (30) comportant une surface de travail (32) qui présente, dans un plan courant parallèlement aux axes (14, 31), une section concave et à peu près semi-circulaires de rayon Rₒ, caractérisée en ce que la surface de travail (32) du sabot (30) a la forme d'une surface torique dont le grand rayon R₂ se situe entre deux fois à dix fois le rayon de cintrage R₁ du tube (27) ; et en ce que les extrémités de la surface torique, aux endroits (« A et « B ») où elle se transforme en les faces frontales (33, 34) du sabot sont arrondies par un chanfrein.

2. Cintreuse selon la revendication 1, caractérisée en ce que le grand rayon R₂ du tore se situe entre quatre fois à six fois le rayon de cintrage R₁ du tube.

3. Cintreuse selon la revendication 1, caractérisée en ce que le rayon de l'arête aux endroits (« A » et « B ») de transformation de la surface torique en les faces frontales (33, 34) du sabot (30) atteint au moins 0,5 mm.

4. Cintreuse selon la revendication 1, caractérisée en ce que la surface de travail (32) est disposée sur une face longitudinale du sabot (30) qui a, par ailleurs, la forme d'un parallélépipède.

5. Cintreuse selon la revendication 1, caractérisée en ce que la longueur et la disposition du sabot (30) sur le levier (28) sont telles que dans la position de départ (figure 1) l'un des endroits de transformation (« A ») se trouve essentiellement dans un plan « E₁ » qui court perpendiculairement au tube (27) et radialement à l'axe du segment (14) et l'autre endroit de transformation (« B ») se trouve dans un plan « E2 qui court également radialement par rapport à l'axe du segment (14), les plans E₁ et E₂ faisant entre eux un angle « a » de valeur entre 30 et 60 degrés, de préférence entre 40 et 50 degrés ; et en ce que dans cette position de départ le sabot (30) s'appuie aux deux endroits de transformation « A et « B », contre le tube (27).

6. Cintreuse selon la revendication 5, caractérisée en ce que l'axe (31) du sabot (30) est disposé sur ce sabot en formant deux intervalles « X et « Y dans la direction longitudinale du sabot ; et en ce que le rapport du côté X : Y est choisi entre 1,4 et 0,7.

7. Cintreuse selon la revendication 1, caractérisée en ce que le sabot (30) est en plastique.

8. Cintreuse selon la revendication 7, caractérisée en ce que le sabot (30) est en plastique armé de fibres de verre.

9. Cintreuse selon la revendication 7, caractérisée en ce que le plastique comporte des garnitures métalliques.

10. Cintreuse selon la revendication 7, caractérisée en ce que le sabot (30) contient un agent antifriction.

11. Cintreuse selon la revendication 1, caractérisée en ce que, sur la face, opposée au segment (10), de la contre-butée (24), à une distance « s », vu dans la direction longitudinale du tube (27), de cette contre-butée est dispositif de retenue (40) qui peut brider le tube (27) contre la contre-butée (24) en l'éloignant du segment (10).

12. Cintreuse selon la revendication 11, caractérisée en ce que le dispositif de retenue (40) est constitué d'un cliquet (41) qui peut pivoter dans un plan, qui court parallèlement à une plaque de base (20) portant la contre-butée (24), autour d'un axe (42) parallèle au tube (27).
